# EUROPÄISCHE PATENTSCHRIFT

(11) **EP 0 143 197 B1**
(45) Veröffentlichungstag und Bekanntmachung des Hinweises auf die Patenterteilung: **04.02.1987**
(21) Anmeldenummer: 84110176.9
(22) Anmeldetag: 27.08.1984
(51) Int. Cl.: B65D 88/58, B66C 3/00

(54) **Anordnung zum Betätigen eines Klappbehälters**
Arrangement for actuating a split bucket
Disposition pour actionner une benne preneuse

(30) Priorität: 01.09.1983 DE 8325137 U
(43) Veröffentlichungstag der Anmeldung: 05.06.1985
(73) Patentinhaber: Firma Heinz Grumbach, D-33428 Harsewinkel (DE)
(72) Erfinder: Grumbach, Udo, D-4834 Harsewinkel 3 (DE)
(74) Vertreter: Elbertzhagen, Otto

## Beschreibung

Die Erfindung bezieht sich auf eine Anordnung zum Anhängen und Aufklappen eines Klappbehälters mit einer an einem Kranausleger oder dergleichen anzuordnenden Hängetraverse, die nach unten vorstehende, hydraulisch betätigbare Haken hat, welche mit Einhakelementen an den beiden Halbschalen des Klappbehälters, die an dessen Oberseite längs einer Schwenkachse miteinander gelenkig verbunden sind, in Eingriff bringbar sind.

Eine Anordnung der genannten Art ist aus der deutschen Offenlegungsschrift 25 21 021 bekannt. Dort besitzt die Hängetraverse drei hydraulisch betätigbare Haken, von denen der mittlere als Lasthaken ausgebildet ist, der den Klappbehälter an einem Einhakelement trägt, das im Bereich der Schwenkachse der beiden Behälter-Halbschalen angeordnet ist, während die beiden weiteren Haken mit Einhakelementen an den seitlichen Außenwandungen der Behälter-Halbschalen in Eingriff gebracht werden können, wobei durch Vertikalverschiebung des mittleren Traghakens gegenüber den außen liegenden Haken die beiden Behälter-Halbschalen auseinandergeklappt werden können. Bei dieser bekannten Anordnung ist die Hängetraverse aufwendig ausgebildet und muß mit ihren separaten, außen liegenden Haken über die gesamte Breite des Klappbehälters reichen. Ferner müssen beim Anhängen des Klappbehälters drei Haken in Eingriff mit den entsprechenden Einhakelementen am Behälter gebracht werden, wozu die Hängetraverse von Hand geführt werden muß. Außerdem sind die seitlich an den Außenwandungen des Behälters liegenden Einhakelemente störend.

Eine andere Anordnung zum Anhängen und Aufklappen eines Klappbehälters ist aus der Eurppa-Offentegungsschrift 54 463 bekannt. Dort sind allerdings am Klappbehälter selbst Hydraulikzylinder angeordnet, um die klappbaren Seitenwandungen des Behälters zu betätigen.

Die bekannten Anordnungen sind nicht für solche Entsorgungsbehälter geeignet, die als Sammelbehälter für Papier, Altglas oder dergleichen an Sammelstellen aufgestellt und an Ort und Stelle in einen Großraumbehälter eines Entsorgungsfahrzeugs entleert werden sollen, das über eine entsprechende Kranvorrichtung, an der die Hängetraverse anzuordnen ist, verfügt. Zum einen sind solche Entsorgungsbehälter seitlich frei von störenden Vorsprüngen zu halten und zum anderen muß das Anhängen und Entleeren des Klappbehälters in das Großraumfahrzeug hinein ohne Einsatz von Hand über die Hängetraverse möglich sein, weswegen eine leichte Einfädelung der Haken an der Hängetraverse in die entsprechenden Hakenelemente an den Behälter-Halbschalen von oben her anzustreben ist.

Deshalb liegt der Erfindung die Aufgabe zugrunde, eine Anordnung der eingangs genannten Art dadurch zu verbessern, daß mit nur lediglich zwei von oben her angreifenden Haken der Hängetraverse der Behälter zunächst geschlossen angehoben und danach dessen Halbschalen auseinandergeklappt werden können.

Diese Aufgabe wird bei einer Anordnung der gattungsgemäßen Art nach der Erfindung dadurch gelöst, daß die Hängetraverse zwei horizontal zueinander verschiebliche Haken mit nach oben hin liegenden Hakenöffnungen hat und die Einhakelemente oberseitig an den Halbschalen derart angeordnet sind, daß ihre Verbindungslinie auf einer oberhalb und im Abstand von der Schwenkachse der Halbschalen verlaufenden Horizontalebene liegt.

Der besondere Vorteil einer erfindungsgemäßen Anordnung liegt darin, daß die an einem Kranausleger angebrachte Hängetraverse von einer einzigen Bedienungsperson ohne manuellen Eingriff an den oberseitigen Einhakelementen der Behälterschalen angekuppelt werden kann und nach dem Anheben durch eine Horizontalbewegung der beiden Haken aufeinander zu die beiden Halbschalen des Behälters auseinandergeklappt werden können. In entgegengesetzter Bewegungsrichtung der Haken der Hängetraverse klappen die Behälter-Halbschalen wieder zusammen. Der Behälter kann in dieser Anordnung abgesetzt werden und anschließend können, nachdem die Haken soweit abgesenkt sind, daß die Einhakelemente aus den Hakenöffnungen freigekommen sind, die Haken in entgegengesetzter Bewegungsrichtung so weit verfahren werden, daß die Anhängetraverse angehoben werden kann, ohne erneut mit den Haken in Eingriff mit den Einhakelementen zu kommen. Um die Haken besonders leicht in Richtung zu den Einhakelementen einfädeln zu können, können auf der Oberseite der Behälter-Halbschalen Führungsstege vorgesehen sein, zwischen denen zweckmäßig die Einhakelemente als Bolzen ausgebildet sind.

In vorteilhafter Ausbildung sind die Haken an Schlitten angeordnet, welche zwischen zwei Horizontalträgern der Hängetraverse, an denen die Schlitten mittels Rollen geführt sind, verschieblich sind. Oberhalb der Horizontalträger ist vorteilhaft ein Hydraulikzylinder angeordnet, der mit dem Ende seiner Kolbenstange einerseits und dem Ende seines Zylindermantels andererseits durch die Schlitten überkreuz mit den unterseitig an den Horizontalträgern vorstehenden Haken verbunden ist. Die deshalb gegenläufig ausgebildeten Schlitten ermöglichen zudem eine kurze Baulänge der Hängetraverse, die für einen großen Öffnungswinkel der Halbschalen des Behälters wichtig ist.

Auch ist die Hauptlagerachse jedes Schlittens so gelegt, daß die sich einerseits durch die an den Haken angehängte Last und andererseits durch die Druckbeaufschlagung des Zylinders ergebenden Momente einander entgegengesetzt gerichtet sind. Dadurch können trotz der hohen auftretenden Kräfte für die Schlitten Gleitlager verwendet werden, ohne daß bei Belastung ein Verklemmen auftreten kann.

Von besonderem Vorteil ist ferner der Aufbau der Hängetraverse, denn die beiden Schlitten, die an den Horizontalträgern gelagert sind, bestehen in bevorzugter Ausführung aus identischen Teilen, die seitenverkehrt zueinander an den Horizontalträgern gelagert sind.

Auch ist es von Vorteil, an der Hängetraverse einen Differentialzylinder verwenden zu können, wobei die Bewegungsrichtung, in der die größere Kraft aufgebracht werden kann, der Spreizbewegung der Halbschalen des Klappbehälters zugeordnet ist. Das ist besonders vorteilhaft, wenn wie bei Behältern zum Sammeln von Altpapier größere Spreizkräfte aufgebracht werden müssen, weil zwischen dem im Behälter sich verdichtenden Papierballen und den Wandungen der spreizbaren Halbschalen große Reibungskräfte auftreten können.

Ferner ist von Vorteil, wenn die auseinandergeschobene Endstellung der Haken der Aufnahmeweite der Einhakelemente entspricht, was bedingt, daß die Haken zwar von innen her mit nach außen gerichteten Hakenvorsprüngen in Eingriff mit den Einhakelementen gebracht werden müssen, andererseits aber verhindert, daß schon beim Anheben des Behälters eine die Einhakelemente zusammenziehende Kraft aufgebracht ist, die zu einem vorzeitigen Aufklappen der Halbschalen führen könnte.

Weitere vorteilhafte Ausgestaltungsmerkmale des Gegenstandes der Erfindung ergeben sich aus den Unteransprüchen und aus der nachstehenden Beschreibung.

Der Gegenstand der Erfindung wird nachfolgend anhand der Zeichnung an einem Ausführungsbeispiel näher erläutert. Dabei zeigen:
Fig. 1 eine Seitansicht eines an einer Hängetraverse angeordneten Klappbehälters,
Fig. 2 in vergrößerter Darstellung die Ansicht der Hängetraverse nach Fig. 1,
Fig. 3 in gesprengter perspektivischer Darstellung die Ausbildung der Führungsträger und der Hakenschlitten der Hängetravers nach den Fig. 1 und 2 und
Fig. 4 die Draufsicht auf den Klappbehälter gem. Fig. 1.

Figur 1 zeigt einen Klappbehälter 1, der längs einer vertikalen Mittenebene in zwei Halbschalen 2 unterteilt ist. Die beiden Halbschalen 2 sind an ihren Oberseiten über Gelenke 3 derart miteinander verbunden, daß sich deren Böden und Seitenwandungen auseinanderklappen lassen. Dabei schwenken die beiden Halbschalen um die Achse A, welches die Achse der Gelenke 3 ist. Diese Achse A verläuft in Quer- oder Tiefenrichtung des Behälters 1 mittig an dessen Oberseite. Dabei versteht sich, daß der Behälter 1 eine im wesentlichen kubische oder quaderförmige Gestalt hat.

Symmetrisch zur Teilungsebene des Behälters 1 besitzen die Halbschalen 2 an ihrer Oberseite Einhakelemente 4, die, wie Figur 4 insbesondere zeigt, aus jeweils einem Bolzen 25 bestehen, der parallel zur Schwenkachse A liegt. An den Oberseiten der Halbschalen 2 sind im wesentlichen in Diagonalrichtung zur Behälteroberseite verlaufende Stege 5 angeordnet, die nach innen hin zur Schwenkachse A wieder auseinanderlaufen. Im Bereich des geringsten Abstandes der jeweils beiden Stege 5 liegt der Einhakbolzen 25.

Diese Einhakelemente 4 sind unabhängig von der Spreizstellung der Behälter-Halbschalen 2 immer so angeordnet, daß die Horizontalebene, in der sie liegen, einen Abstand zu der horizontal liegenden Schwenkachse A hat. Aufgrund dieses Abstandes ergibt sich für jede der Behälterschalen 2 ein Schwenkmoment bezogen auf die Schwenkachse A, wenn die beiden Einhakelemente 4 an den Oberseiten der Halbschalen 2 in Horizontalrichtung zusammengedrückt werden.

Zum Anhängen und Aufklappen des Behälters 1 dient eine Hängetraverse 6, deren grundsätzlicher Aufbau in den Figuren 1 und 2 zu erkennen ist. Sie besitzt zwei nebeneinander liegende Horizontalträger 7, auf die in bezug auf Figur 3 nachstehend noch näher eingegangen wird. An diesen Horizontalträgern 7 sind zwei Haken 8 in Längsrichtung der Träger 7 relativ zueinander verschieblich angeordnet, Dazu sitzt auf den Trägern 7 ein Hydraulikzylinder 9, der mit seiner in Figur 1 links liegenden Kolbenstange 11 mit dem in dieser Figur rechts liegenden Haken 8 und mit dem Ende seines Zylindermantels 10, das nach rechts hin angeordnet ist, mit dem links liegenden Haken 8 verbunden ist. Es versteht sich dabei, daß in ausgefahrener Endstellung des Zylinders 9 sich die Haken 8 in ihrer zusammengefahrenen, nächstliegenden Endstellung befinden, was Figur 1 zeigt, während entsprechend Figur 2 in eingefahrener Endstellung des Zylinders 9 die Haken 8 am weitesten auseinandergefahren sind.

Bei dem Hydraulikzylinder 10 handelt es sich um einen Differenzialzylinder, und es ist die Arbeitsrichtung des Zylinders 10, in der die größere Hubkraft aufgebracht werden kann, der Zusammenfahrbewegung der Haken 8 zugeordnet, womit die größere Zylinderkraft also dann zur Verfügung steht, wenn die beiden Behälter-Halbschalen 2 aufgeklappt werden sollen.

Wie Figur 2 weiter zeigt, besitzen die Haken 8 jeweils nach oben hin liegende Hakenöffnungen 14, die entsprechend durch nach außen hin liegende Hakenvorsprünge 15 begrenzt sind. Die in Längsrichtung der Horizontalträger 7 fast fluchtend zueinander liegenden Haken 8 müssen beim Anhängen des Behälters zunächst mit ihren Hakenvorsprüngen 15 bis unter die Bolzen 25 der Einhakelemente 4 abgesenkt werden, wobei zunächst die Haken 8 etwas zusammengerückt sind. Danach werden die Haken 8 über den Hydraulikzylinder 9 bis zu einem Endanschlag auseinandergefahren, wonach in Vertikalrichtung die Hakenöffnungen 14 mit den Bolzen 25 der Einhakelemente 4 an den Halbschalen 2 fluchten. In dieser Position kann der gesamte Behälter 1 zunächst angehoben werden, ohne daß die Halbschalen 2 auseinandergeklappt werden, wobei die Bolzen 25 der Einhakelemente 4 mit den Haken 8 ohne Übertragung einer Horizontalkraft in Eingriff kommen.

Das Einfädeln der Haken 8 in die Einhakvorrichtungen 4 erleichtern die divergierenden Stege 5 an der Oberseite der Behälter-Halbschalen 2, was Figur 4 zeigt. Wenn wie beim Ausführungsbeispiel die Haken 8 von innen her in die Einhakvorrichtungen 4 eingefahren werden, ist es von Vorteil, wenn nach innen, also zur Schwenkachse A hin, die Stege 5 auseinanderlaufen, um eine trichterförmige Einführöffnung 26 zu bilden. An der engsten Stelle zwischen den jeweils beiden Stegen 5, an der der Bolzen 25 liegt, haben die beiden Stege 5 noch einen Abstand der etwas größer als die Dicke der Haken 8 ist, so daß einerseits die Haken 8 in Eingriffstellung im wesentlichen auf die vertikale Mittenebene des Behälters 1 ausgerichtet sind und andererseits zum leichten Einfädeln der Haken 8 in die Einhakelemente 4 genügend Spiel zur Verfügung steht.

Um ein Ausrichten der gesamten Hängetraverse 6 quer zur Teilungsebene des Klappbehälters 1 ohne Einsatz von Hand zu ermöglichen, hängt die Hängetraverse 6 an einem Drehantrieb 12, über den die Hängetraverse 6 um eine vertikale Achse schwenkbar ist. Der Drehantrieb 12 ermöglicht es ferner, den an der Hängetraverse 6 hängenden Behälter 1 nach dem Anheben beliebig verdrehen zu können. Die Hängetraverse 6 mit dem Drehantrieb 12 hängt an einem Kranausleger 13, der vorzugsweise auf dem Fahrgestell eines Großbehälter-Fahrzeugs aufgebaut ist, in dessen Behälter der jeweilige Klappbehälter 1 zu entleeren ist.

In Ergänzung zu Figur 2 veranschaulicht Figur 3 die tragenden Teile der Hängetraverse 6. Die Haken 8 sind jeweils Teile zweier Schlitten 16, die gegeneinander verschieblich an den Horizontalträgern 7 gelagert sind. Dabei handelt es sich bei den Schlitten 16 jeweils um Flachschienen, an deren einen Ende nach unten vorstehend die Haken 8 angeordnet sind und die zusätzlich noch über diagonal verlaufende Streben 24 abgestützt sind. An dem jeweils anderen Ende besitzen die Schlitten 16 eine Platte 27 oder ein anderes kraftaufnehmendes Element, an dem jeweils der Hydraulikzylinder 9 angreift.

Im übrigen ist der Hydraulikzylinder 9 frei aufgehängt, er stützt sich also nur an den beiden Schlitten 16 ab. Bei den beiden Schlitten 16 handelt es sich um identische Flachteile, die seitenverkehrt zueinander angeordnet sind und mit ihren jeweiligen Innenseiten gleitend aneinander liegen. Diese Einheit aus den beiden sich ergänzenden Schlitten 16 ist zwischen den beiden Horizontalträgern 7 angeordnet, die aus zwei mit ihren Flanschen zueinander gekehrten, in Abstand voneinander liegenden U-Profilen bestehen. An ihren Außenseiten besitzen die Schlitten 16 seitlich vorstehende Achszapfen 17, auf die Rollen 18 aufgesetzt sind, welche jeweils in die U-Träger 7 eingreifen. An ihren Innenseiten haben die Schlitten 16 weitere Achszapfen 19 und 20, die um die Dicke des Flachteils das die Schlitten 16 bildet, länger als die äußeren Achszapfen 17 sind. Der am Hakenende liegende Zapfen 19 dient zugleich als Führungszapfen und greift in zusammengefügter Anordnung durch ein Langloch 23, das jeweils in Längsrichtung der Schlitten 16 liegt, hindurch. Auf dem überstehenden Ende ist auf dem Führungszapfen 19 ebenfalls eine Rolle 21 gelagert, die fluchtend mit den Rollen 18 in Verschieberichtung der Haken 8 in die U-förmigen Träger 7 eingreift. Es vesteht sich, daß die Länge des Langlochs 23 zumindest der Verschiebelänge der Haken 8 relativ zueinander entspricht. Der am Angriffsende des Hydraulikzylinders 9 jeweils liegende Zapfen 20 greift in Verschieberichtung neben dem jeweils anderen Schlitten 16 vorbei bis in den gegenüberliegenden Horizontalträger 7 ein und trägt eine weitere, darin geführte Rolle 22. Dies trifft, wie schon gesagt, wechselseitig für jeden der beiden Schlitten 16 zu.

Bei Belastung der Haken 8 versucht die Anhängelast, den jeweiligen Schlitten 16 um den Lagerzapfen 17 zu drehen. Der an der Platte 27 angreifende Hydraulikzylinder 9 übt auf den Schlitten 16 bezogen auf den Achszapfen 17 ein entgegengesetzt gerichtetes Drehmoment aus. Dadurch werden die zueinander relativ verschieblichen Schlitten 16 stabilisiert, insbesondere wird eine hohe Flächenpressung zwischen dem Führungszapfen 19 und dem jeweiligen Langloch 23 vermieden, wodurch insgesamt ein Verklemmen der gegeneinander beweglichen Schlitten 16 verhindert ist.

## Patentansprüche

1. Anordnung zum Anhängen und Aufklappen eines Klappbehälters (1) mit einer an einem Kranausleger (13) anzuordnenden Hängetraverse (6), die nach unten vorstehende, hydraulisch betätigbare Haken (8) hat, welche mit Einhakelementen (25) an den beiden Halbschalen (2) des Klappbehälters (1), die an dessen Oberseite längs einer Schwenkachse (A) miteinander gelenkig verbunden sind, in Eingriff bringbar sind,
dadurch gekennzeichnet, daß die Hängetraverse (6) zwei horizontal zueinander verschiebliche Haken (8) mit nach oben hin liegenden Hakenöffnungen (14) hat und die Einhakelemente (4) oberseitig an den Halbschalen (2) derart angeordnet sind, daß ihre Verbindungslinie auf einer oberhalb und im Abstand von der Schwenkachse (A) der Halbschalen (2) verlaufenden Horizontalebene liegt.

2. Anordnung nach Anspruch 1, dadurch gekennzeichnet, daß die Haken (8) an zumindest einem Horizontalträger (7) der Hängetraverse (6) geführt sind und oberhalb des Horizontalträgers (7) ein Hydraulikzylinder (9) angeordnet ist, der mit seinem Zylindermantel (10) mit dem einen Haken (8) und mit seiner Kolbenstange (11) mit dem anderen Haken (8) verbunden ist.

3. Anordnung nach Anspruch 2, dadurch gekennzeichnet, daß der Zylindermantel (10) und die Kolbenstange (11) des Hydraulikzylinders (9) überkreuz mit dem jeweils zur abgelegenen Richtung hin verfahrbaren Haken (8) verbunden sind.

4. Anordnung nach Anspruch 2 oder 3, dadurch gekennzeichnet, daß der Hydraulikzylinder (9) ein Differentialzylinder ist.

5. Anordnung nach Anspruch 3, dadurch gekennzeichnet, daß die Haken (8) jeweils an dem einen Ende zweier gegeneinander verfahrbarer Schlitten (16) angeordnet sind, an deren anderem Ende jeweils der Hydraulikzylinder (9) angreift.

6. Anordnung nach Anspruch 5, dadurch gekennzeichnet, daß der Hydraulikzylinder (9) auf den Schlitten (16) schwimmend gelagert ist.

7. Anordnung nach Anspruch 5, dadurch gekennzeichnet, daß der Horizontalträger (7) aus zwei mit ihren Flanschen gegeneinander gerichteten U-Profilen besteht, zwischen denen die Schlitten (16) über darin eingreifende Rollen (18, 21, 22) geführt sind.

8. Anordnung nach einem der Ansprüche 5 bis 7, dadurch gekennzeichnet, daß die Schlitten (16) einschließlich der Haken (8) gleitbar aneinanderliegende Flachteile sind und zumindest je einen Führungszapfen (19) haben, der in ein Langloch (23) des jeweils anderen Schlittens (16) eingreift.

9. Anordnung nach Anspruch 8, dadurch gekennzeichnet, daß die Führungszapfen (19) durch den jeweils anderen Schlitten (16) hindurchgesteckt sind und auf dem überstehenden Ende jeweils eine der Rollen (21) gelagert ist.

10. Anordnung nach Anspruch 8, dadurch gekennzeichnet, daß die beiden Schlitten (16) identische Flachteile sind, die seitenverkehrt nebeneinander angeordnet sind.

11. Anordnung nach einem der Ansprüche 1 bis 10, dadurch gekennzeichnet, daß die Haken (8) mit ihren Hakenvorsprüngen (15) voneinander weg nach außen hin gerichtet angeordnet sind.

12. Anordnung nach einem der Ansprüche 1 bis 11, dadurch gekennzeichnet, daß die Einhakelemente (4) aus jeweils einem Bolzen (25) bestehen, der zwischen zwei Stegen (5) auf der Oberseite der Halbschalen (2) parallel zur Schwenkachse (A) angeordnet ist.

13. Anordnung nach Anspruch 12, dadurch gekennzeichnet, daß der Abstand der Stege (5) um ein Spielmaß größer als die Dicke der Haken (8) ist.

14. Anordnung nach Anspruch 12 oder 13, dadurch gekennzeichnet, daß die beiden Stege (5) nach innen zur Schwenkachse (A) hin und/oder nach außen hin trichterförmig auseinanderlaufen.

15. Anordnung nach einem der Ansprüche 1 bis 14, dadurch gekennzeichnet, daß die Hängetraverse (6) an einem Drehantrieb (12) mit vertikaler Schwenkachse angehängt ist.

## Claims

1. Arrangement for suspending and opening up a hinged container (1), having a suspension crosshead (6) which is to be arranged on a crane jib (13) and which has downwardly projecting, hydraulically operable hooks (8) which can be brought into engagement with hook-in elements (25) on the two half-shells (2) of the hinged container, (1) which half-shells (2) are connected to one another in articulated manner on the upper side of the hinged container (1) along a pivot axis (A), characterized in that the suspension crosshead (6) has two hooks (8) which can be displaced horizontally towards one another and have hook openings (14) lying upwards, and the hook-in elements (4) are arranged on the upper side on the half-shells (2) in such a way that their connecting line lies on a horizontal plane running above and at a distance from the pivot axis (A) of the half-shells (2).

2. Arrangement according to Claim 1, . characterised in that the hooks (8) are guided on at least one horizontal girder (7) of the suspension crosshead (6), and a hydraulic cylinder (9) is arranged above the horizontal girder (7), which hydraulic cylinder (9), with its cylinder barrel (10), is connected to one hook (8) and, with its piston rod (11), is connected to the other hook (8).

3. Arrangement according to Claim 2, characterized in that the cylinder barrel (10) and the piston rod (11) of the hydraulic cylinder (9) are connected crosswise to the hook (8) which in each case can be moved in the remote direction.

4. Arrangement according to Claim 2 or 3, characterized in that the hydraulic cylinder (9) is a differential cylinder.

5. Arrangement according to Claim 3, characterized in that the hooks (8) are in each case arranged on one end of two slides (16) which can be moved towards one another, on the other end of which the hydraulic cylinder (9) engages in each case.

6. Arrangement according to Claim 5, characterized in that the hydraulic cylinder (9) is mounted in floating manner on the slide (16).

7. Arrangement according to Claim 5, characterized in that the horizontal girder (7) consists of two U-sections the flanges of which are directed towards one another and between which the slides (16) are guided via rollers (18, 21, 22) engaging therein.

8. Arrangement according to one of Claims 5 to 7, characterized in that the slides (16), including the hooks (8), are flat parts bearing against one another in slidable manner and have at least one guide journal (19) each which engages in an elongated hole (23) of the other respective slot (16).

9. Arrangement according to Claim 8, characterized in that the guide journals (19) are inserted through the other respective slide (16), and in each case one of the rollers (21) is mounted on the protruding end.

10. Arrangement according to Claim 8, characterized in that the two slides (16) are identical flat parts which are arranged next to one another in laterally reversed manner.

11. Arrangement according to one of Claims 1 to 10, characterized in that the hooks (8), with their hook projections (15), are arranged such that they point outwards away from one another.

12. Arrangement according to one of Claims 1 to 1.1, characterized in that the hook-in elements (4) in each case consist of one pin (25) which is arranged between two webs (5) on the upper side of the half-shells parallel to the pivot axis (A).

13. Arrangement according to Claim 12, characterized in that the distance of the webs (5) is greater than the thickness of the hooks (8) by a clearance dimension.

14. Arrangement according to Claim 12 or 13, characterized in that the two webs (5) diverge in funnel-like manner inwards towards the pivot axis (A) and/or outwards.

15. Arrangement according to one of Claims 1 to 14, characterized in that the suspension crosshead (6) is suspended on a rotary drive (12) having a vertical pivot axis.

## Revendications

1 - Dispositif pour accrocher et suspendre un conteneur articulé (1), comprenant une traverse de suspension (6) destinée à être suspendue à une flèche de grue (13) et qui possède des crochets (8) en saillie vers le bas, à actionnement hydraulique, qui peuvent être mis en prise avec des éléments d'accrochage (25) prévus sur les deux demi-coquilles (2) du conteneur articulé (1) qui sont articulées l'une sur l'autre au niveau de leurs faces supérieures, le long d'un axe de pivotement (A), caractérisé en ce que la traverse de suspension (6) possède deux crochets (8) pouvant se déplacer en translation horizontale l'un par rapport à l'autre et présentant des ouvertures de crochet (14) qui s'ouvrent vers le haut, et les éléments d'accrochage (4) sont agencés sur les demi-coquilles (2), au niveau de la face supérieure de ces dernières, de telle manière que la ligne qui les joint se trouve dans un plan horizontal qui s'étend à une certaine distance au-dessus de l'axe de pivotement (A) des demi-coquilles (2).

2 - Dispositif selon la revendication 1, caractérisé en ce que les crochets (8) sont guidés le long d'au moins une poutre horizontale (7) de la traverse de suspension (6) et en ce que, au-dessus de la poutre horizontale (7) est disposé un vérin hydraulique (9) qui est relié à l'un des crochets (8) par son cylindre (10) et à l'autre crochet (8) par sa tige de piston (11).

3 - Dispositif selon la revendication 2, caractérisé en ce que le cylindre (10) du vérin et la tige du piston (11) du vérin hydraulique (9) sont reliés de façon croisée aux crochets (8) qui peuvent être déplacés tous deux vers la position éloignée.

4 - Dispositif selon la revendication 2 ou la revendication 3, caractérisé en ce que le vérin hydraulique (9) est un vérin différentiel.

5 - Dispositif selon la revendication 3, caractérisé en ce que les crochets (8) sont agencés respectivement à l'une des extrémités de deux chariots (16) qui peuvent se déplacer l'un en sens inverse de l'autre et qui sont respectivement attaqués à leur autre extrémité par le vérin hydraulique (9).

6 - Dispositif selon la revendication 5, caractérisé en ce que le vérin hydraulique (9) est monté flottant sur les chariots (16).

7 - Dispositif selon la revendication 5, caractérisé en ce que la poutre horizontale (7) est composée de deux profilés en U qui sont dirigés l'un vers l'autre par leurs ailes et entre lesquels les chariots (16) sont guidés par l'intermédiaire de galets (18, 21,22) engagés dans ces profilés en U.

8 - Dispositif selon l'une des revendications 5 à 7, caractérisé en ce que les chariots (16), y compris les crochets (8), sont des pièces plates qui sont appuyées l'une contre l'autre à glissement et possèdent au moins chacun un tourillon de guidage (19) qui est engagé dans un trou allongé (23) de l'autre chariot (16).

9 - Dispositif selon la revendication 8, caractérisé en ce que les tourillons de guidage (19) sont enfilés chacun à travers l'autre chariot (16) et en ce que, sur l'extrémité débordante de chaque tourillon, est monté un des galets (21).

10 - Dispositif selon la revendication 8, caractérisé en ce que les deux chariots (16) sont des pièces plates identiques qui sont disposées l'une à côté de l'autre et l'une en sens inverse de l'autre.

11 - Dispositif selon l'une des revendications 1 à 10, caractérisé en ce que les crochets (8) sont disposés de façon que leurs dents de crochets (15) soient dirigées vers l'extérieur, en se tournant le dos.

12 - Dispositif selon l'une des revendications 1 à 11, caractérisé en ce que chacun des éléments d'accrochage (4) est constitué par une broche (25) qui est disposée parallèlement à l'axe de pivotement (A) entre deux nervures (5) prévues au niveau de la face supérieure des demi-coquilles (2).

13 - Dispositif selon la revendication 12, caractérisé en ce que l'écartement des nervures (5) est supérieur à l'épaisseur des crochets (8) d'une valeur représentant un jeu.

14 - Dispositif selon la revendication 12 ou la revendication 13, caractérisé en ce que les deux nervures (5) divergent en entonnoir, vers l'intérieur, vers l'axe de pivotement (A) et/ou vers l'extérieur.

15 - Dispositif selon l'une des revendications 1 à 14, caractérisé en ce que la traverse de suspension (6) est suspendue à un mécanisme de rotation (12) à axe de pivotement vertical.
